# EUROPÄISCHE PATENTSCHRIFT

(11) **EP 0 637 921 B1**
(45) Veröffentlichungstag und Bekanntmachung des Hinweises auf die Patenterteilung: **06.05.1999**
(21) Anmeldenummer: 94909103.7
(22) Anmeldetag: 02.03.1994
(51) Int. Cl.: A45D 20/12

(54) **VERFAHREN ZUM BEHANDELN EINES OBJEKTS MIT EINEM WARMLUFTSTROM UND HANDLUFTDUSCHE ZUR DURCHFÜHRUNG DES VERFAHRENS**
METHOD FOR TREATING AN OBJECT WITH A STREAM OF HOT AIR, AND A HAND-HELD AIR-JET DRIER FOR CARRYING OUT THE METHOD
PROCEDE PERMETTANT DE TRAITER UN OBJET AVEC UN COURANT D'AIR CHAUD ET DISPOSITIF DE SECHAGE A MAIN PERMETTANT DE METTRE LEDIT PROCEDE EN OEUVRE

(30) Priorität: 02.03.1993 DE 4306429
(43) Veröffentlichungstag der Anmeldung: 15.02.1995
(73) Patentinhaber: Wella Aktiengesellschaft, 64274 Darmstadt (DE)
(72) Erfinder: FERTIG, Werner, D-64625 Bensheim (DE)
(86) Internationale Anmeldenummer: EP9400611
(87) Internationale Veröffentlichungsnummer: WO9419983

(56) Entgegenhaltungen:
- EP-A- 0 329 171
- EP-A- 0 524 708
- WO-A-91/18534
- DE-A- 2 535 853
- DE-A- 2 719 963

## Beschreibung

Die Erfindung betrifft ein Verfahren nach dem Oberbegriff des Anspruchs 1 und eine Handluftdusche nach dem Oberbegriff des Anspruchs 9.

Ein Verfahren nach dem Oberbegriff des Anspruchs 1 beziehungsweise eine Handluftdusche nach dem Oberbegriff des Anspruchs 9 ist zum Beispiel aus der DE-A-25 35 853 bekannt. Von Nachteil ist, daß der das Objekt treffende Warmluftstrom je nach der Entfernung Objekt/Warmluftstromaustrittsöffnung der Handluftdusche sehr verschieden hohe Temperaturwerte aufweisen kann. Um diesen Nachteil im wesentlichen zu vermeiden, kommt es sehr auf die Geschicklichkeit eines Benutzers der Handluftdusche an, in Bezug auf die gewünschte - gefühlsmäßig bedingte - Temperatur des das Objekt treffenden Warmluftstromes die erforderliche Entfernung einzunehmen. Dies wird noch zusätzlich dadurch erschwert, wenn verschieden hohe Heizleistungen eingestellt werden, weil dadurch die erforderliche Entfernung sich zwangsläufig ändert.

Aus der DE-A-27 19 963 ist eine ortsfeste Luftdusche bekannt, bei der durch Verkleinerung der Entfernung Objekt/Warmluftaustrittsöffnung die Temperatur der Warmluft proportional erhöht wird (Prinzip einer kontaktlosen Temperatursteuerung).

Es ist daher Aufgabe der Erfindung, ein Verfahren nach der Gattung des Oberbegriffs des Anspruchs 1 beziehungsweise eine Handluftdusche nach der Gattung des Oberbegriffs des Anspruchs 9 zu schaffen, das die oben genannten Nachteile nicht aufweist beziehungsweise es selbsttätig ermöglicht, in weiten Grenzen unabhängig von der Entfernung Objekt/Warmluftstromaustrittsöffnung einen auf das Objekt treffenden Warmluftstrom mit einer zumindest annähernd konstanten, vorgegebenen Temperatur zu erzielen.

Diese Aufgabe wird gelöst nach dem kennzeichnenden Teil des Anspruchs 1 beziehungsweise des Anspruchs 9.

Vorteilhafte Weiterbildungen der Erfindung gehen aus den Unteransprüchen hervor.

Die Erfindung wird im folgenden anhand mehrerer Figuren näher beschrieben.

Es zeigt:
- Figur 1: eine prinzipielle Wirkungsweise des Verfahrens beziehungsweise der Handluftdusche;
- Figur 2: ein Blockschaltbild zur Steuerung einer Heizeinrichtung;
- Figur 3: ein Blockschaltbild zur Regelung einer Heizeinrichtung;
- Figur 4: ein Diagramm einer Heizleistung in Abhängigkeit vom Abstand;
- Figur 5: ein Diagramm einer Heiz- und Gebläseleistung in Abhängigkeit von der Entfernung;
- Figur 6: ein Blockschaltbild wie unter Figur 3, jedoch zusätzlich mit einer Einrichtung zur Erfassung einer Überschreitung des Entfernungserfassungsbereichs;
- Figur 7: eine Entfernungserfassungseinrichtung;
- Figur 8: ein Blockschaltbild der Einrichtung nach der Figur 7;
- Figur 9: ein Blockschaltbild einer Objektgrößenerkennungseinrichtung.

In der Figur 1 ist eine prinzipielle Wirkungsweise des Verfahrens zum Behandeln eines Objekts 1 durch einen auf das Objekt 1 gerichteten Warmluftstrom 2 mittels einer Handluftdusche 3, die mit einer Heizeinrichtung 4 und einem Gebläse 5 versehen ist, dargestellt, wobei die Heizeinrichtung 4 in Abhängigkeit von der Entfernung S proportionalartig gesteuert wird, wodurch weitgehend unabhängig vom Abstand der Warmluftaustrittsöffnung 8 der Handluftdusche 3 und dem Objekt 1 eine vorgegebene Temperatur des Warmluftstroms 2 auf das Objekt 1 konstant bleibt. In einem Ausführungsbeispiel ist die Heizeinrichtung 4 mittels Entfernungsmeßwerte S₁, S₂, S₃, S₄ einer Entfernungserfassungseinrichtung 7 gesteuert, wobei zur Erfassung der Entfernung S das Prinzip der Schallaufzeit zur Anwendung vorgesehen werden kann, wie es zum Beispiel in der WO 91/18534 beschrieben ist. Es kann aber auch in einer selbständigen Weiterbildung der Erfindung ein Reflexlichtverfahren nach den Figuren 7 und 8 zur Anwendung kommen.

Der Zusammenhang zwischen einer Heizleistung P und dem Abstand S bei einer vorgegebenen Temperatur geht aus dem Diagramm hervor, wobei die Steilheit des Kurvenverlaufs 9 (die Heizleistung P ändert sich ungefähr quadratisch zur Entfernung) von der maximalen Heizleistung P₁ einer Handluftdusche 3 abhängt. Der maximale Erfassungsbereich S₄ ist durch die maximale Heizleistung P₁ (= 100 %) vorgegeben. Im Nahbereich S₁ - S₀ ist es von Vorteil, wenn die Heizleistung P₂ überproportional zur Entfernung S kleiner gesteuert wird, weil im Nahbereich der Warmluftstrom 2 in seiner Stärke überproportional zum Trocknen beiträgt. Um dem Benutzer der Handluftdusche 3 zu signalisieren, daß er den vorgegebenen Erfassungsbereich S₄ überschritten hat, ist die Entfernungserfassungseinrichtung 7 mit einer Signaleinrichtung 10 gekoppelt. In einer Weiterbildung ist vorgesehen, bei Überschreiten des Erfassungsbereichs S₄ auch die Heizeinrichtung 4 auszuschalten. In der Praxis ist es von Vorteil, die Heizeinrichtung mit einer Verzögerung auszuschalten, wenn nicht innerhalb einer vorgegebenen Zeitspanne (zum Beispiel 5 Sekunden) das Objekt 1 sich wieder im Erfassungsbereich S₄ befindet. Um den Trocknungseffekt insbesondere im Nahbereich S₀ - S₁ noch weiter zu harmonisieren in bezug auf die Entfernung S, ist auch das Gebläse 5 proportionalartig zur Entfernung S gesteuert. Eine weitere Harmonisierung des Trocknungs-effekts in Abhängigkeit von der Entfernung S wird dadurch erreicht, daß abhängig von der Größe D des zu behandelnden Objekts 1 die Heizleistung P proportional verändert wird, da bei gleicher Entfernung S₄ ein kleineres Objekt 1 weniger Heizleistung P (und weniger Warmluftstrom 2) benötigt als ein größeres Objekt 1.

In der Figur 2 ist als Blockschaltbild eine Handluftdusche 3 mit einer mit einer Leistungssteuerungseinrichtung 11 verbundenen Heizeinrichtung 4 und einem Gebläse 5 (Figur 1) zum Behandeln eines Objekts 1 durch einen auf das Objekt gerichteten Warmluftstrom 2 dargestellt. Die Handluftdusche 3 ist mit einer Entfernungserfassungseinrichtung 7 versehen, die einen Ausgang 12 für ermittelte Entfernungsmeßwerte S₁, S₂, S₃, S₄ aufweist, wobei mittels einer Vergleichseinrichtung 13 aus den Entfernungsmeßwerten S₁, S₂, S₃, S₄ und einem vorgegebenen Temperaturwert einer Temperaturwahleinrichtung 14 proportionalartige Steuersignale gebildet sind zum Steuern der Leistungssteuerungseinrichtung 11. Die Vergleichseinrichtung 13 ist mit einem Umgebungstemperaturfühler 15 verbunden, um die Umgebungstemperatur und -schwankungen berücksichtigen zu können.

Nach der Figur 3 ist zum Regeln der Warmlufttemperatur an der Warmluftaustrittsöffnung 8 auf den von der Vergleichseinrichtung 13 vorgegebenen Temperaturwert ein entsprechender Warmlufttemperaturfühler 16 vorgesehen, der mit einem Regler 17 verbunden ist. Hierzu ist ein Ausgangssignal 18 der Leistungssteuerungseinrichtung 11 an einer Verzweigungsstelle 19 über einen Gegenkopplungsweg 20 mit der Vergleichseinrichtung 13 in Gegenkopplung verbunden, wobei eine Regelung der Warmlufttemperatur an der Austrittsöffnung 8 auf den von der Vergleichseinrichtung 13 vorgegebenen Temperaturwert erfolgt. Je nach Umgebungstemperatur wird der vorgegebene Temperaturwert entsprechend korrigiert. Der jeweilige vorgegebene Temperaturwert ist als Tabelle in der Vergleichseinrichtung 13 integriert und wird abgeleitet von den Parametern der Temperaturwahleinrichtung 14, der Entfernung zum Objekt 1, der Umgebungstemperatur und der maximalen Heizleistung P.

Das Diagramm nach der Figur 4 zeigt einen entsprechenden Kurvenverlauf 21 für eine hohe Warmluftstromtemperatur, der Kurvenverlauf 22 für eine niedrigere Warmluftstromtemperatur. Hieraus wird deutlich, daß der Erfassungsbereich S_{4.1} (zum Beispiel 55 cm) bei einer niedrigeren Warmluftstromtemperatur größer wird gegenüber einer höheren Temperatur (zum Beispiel S₄ = 50 cm). Für einen großen Erfassungsbereich S₄ ist daher eine große Heizleistung 8 erforderlich, beispielsweise 2.000 Watt oder mehr.

Das Diagramm nach der Figur 5 zeigt einen Kurvenverlauf 9 der Heizleistung P in Abhängigkeit von der Entfernung S und dazu proportional den Kurvenverlauf 23 der Leistungssteuerung des Gebläses 5, wodurch eine angepaßtere Trocknung von Kopfhaar erreicht wird.

In der Figur 6 ist zusätzlich zu der Handluftdusche 3 nach der Figur 3 eine Einrichtung 24 zur Erfassung einer Überschreitung des Entfernungserfassungsbereiches S₄ vorgesehen, an die eine Signaleinrichtung 10 gekoppelt ist, wobei die Einrichtung 24 tabellenartig in der Vergleichseinrichtung 13 integriert ist. Es kann vorgesehen werden, daß bei Überschreiten des Erfassungsbereichs S₄ ein Ausschalten der Heizeinrichtung 4 erfolgt, vorteilhafterweise erst dann, wenn nicht innerhalb einer vorgegebenen Zeitspanne das Objekt 1 sich wieder im Erfassungsbereich S₄ befindet. Dies kann dadurch realisiert werden, daß eine Zeitverzögerungseinrichtung 26 mit einer Rückstelleinrichtung 27 versehen ist, die dann aktiviert ist, wenn innerhalb einer vorgegebenen Zeitspanne das Objekt 1 sich wieder im Erfassungsbereich S₄ befindet. Hierzu ist die Zeitverzögerungseinrichtung 26 einerseits mit der Überschreitungseinrichtung 24 und andererseits mit dem Leistungssteuerungsteil 11 verbunden. Wird die Signaleinrichtung 10 - wie gestrichelt angedeutet - mit dem Ausgang der Zeitverzögerungseinrichtung 26 verbunden, so erfolgt ein Signal erst zusammen mit dem Ausschalten der Heizeinrichtung 4. Parallel zur Steuerung/Regelung der Heizeinrichtung 4 ist vorgesehen, auch proportional das Gebläse 5 mittels einer Gebläsesteuerungseinrichtung 28 zu steuern.

Die Entfernungserfassungseinrichtung 7 nach der Figur 1 kann mit einer Ultraschallsendeeinrichtung 29 und einer Ultaschallempfangseinrichtung 30 versehen werden, wobei zum Messen der (relativen) Entfernung S die Laufzeit der reflektierten Ultraschallwellen 31 herangezogen ist.

Ein selbständiges Ausführungsbeispiel - unabhängig von einer Anwendung bei einer Handluftdusche usw. - der Entfernungserfassungseinrichtung 7 mittels einer Infrarotlichtsendeeinrichtung 32 und einer Infrarotreflexlichtempfangseinrichtung 33 ist in der Figur 7 dargestellt. Das Prinzip der Entfernungserfassung besteht darin, daß der Sender 32 und der Empfänger 33 in einem Basisabstand voneinander entfernt angeordnet sind, und daß die von einem Objekt 1 reflektierten IR-Lichtstrahlen 34 ... 38 aufgrund ihrer Lichtintensität selektiv identifiziert und einer bestimmten Entfernung S₁, S₂, S₃, S₄, S₅ zugeordnet werden. Dies kann zum Beispiel dadurch realisiert werden, daß der Sender 32 mit einer Reihe von IR-Sendedioden 39 ... 43 versehen ist, wobei jede IR-Sendediode 39 ... 43 in einem bestimmten Einfallswinkel alpha₁ ... alpha₅ zur Mittelachse 44 ausgerichtet ist und entsprechende IR-Empfangsdioden 45 ... 49 im jeweils gleichen (Ausfalls-) Winkel beta₁ .. beta₅ zur Mittelachse 44 ausgerichtet sind. Befindet sich ein Objekt 1 in einem Abstand S₃, so wird der IR-Lichtstrahl 52 reflektiert und trifft als reflektierter IR-Lichtstrahl 36 auf die IR-Empfangsdiode 47, die damit eine Entfernung S₃ des Objekts 1 detektiert.

Zwecks größerer Störsicherheit und genauere Entfernungsmessung sind die IR-Sendedioden 39 ... 43 und die IR-Empfangsdioden 45 ... 49 synchron in einem Zeitmultiplexverfahren zyklisch gesteuert (Figur 8). Hierzu werden die Multplexer 55 und der Vergleicher 57 synchron von einem Zeitgeber 56 getaktet. Wird bei einem bestimmten Takt ein Maximumsignalwert ermittelt, so ordnet dies der Vergleicher 57 auf eine entsprechende Entfernung S zu. Bei diesem Beispiel wird der IR-Reflexlichtstrahl 36 als Maximalwert identifiziert und der Entfernung S₃ zugeordnet. Bei zwei nebeneinanderliegenden Maximalwerten ordnet der Vergleicher 57 dies auf einen entsprechenden Mittelwert der Entfernung S zu. Es versteht sich von selbst, daß mit zunehmender Anzahl von IR-Sende- bzw. -Empfangsdioden eine feinstufigere Entfernungsmessung vorgenommen werden kann.

Als Objektgrößenerkennungseinrichtung 58 ist in Kombination mit dem Ultraschallverfahren vorgesehen, die Empfangssignale 64 der Entfernungserfassungseinrichtung 7 und einer Signalstärkeerkennungseinrichtung 61 zuzuführen, wobei eine Objektgrößenerkennungslogik 62 aus der festgestellten Entfernung S und der Signalstärke ein entsprechendes Objektgrößensignal 63 tabellenartig ermittelt, das der Vergleichseinrichtung 13 zugeführt ist - in Kombination mit den Beispielen nach den Figuren 2 oder 3 oder 6 - zur Steuerung/Regelung der Heizeinrichtung 4 über die Leistungssteuereinrichtung 11.

## Patentansprüche

1. Verfahren zum Behandeln eines Objekts durch einen auf das Objekt gerichteten Warmluftstrom mittels einer Handluftdusche, die mit einer Heizeinrichtung und einem Gebläse versehen ist, **dadurch gekennzeichnet,** daß die Heizeinrichtung (4) in Abhängigkeit von der Entfernung (S) Objekt (1)/Warmluftaustrittsöffnung (8) derart proportionalartig gesteuert wird, daß weitgehend unabhängig von der Entfernung (S) eine vorgegebene Temperatur des Warmluftstroms (2) auf das Objekt (1) zumindest annähernd konstant bleibt.

2. Verfahren nach Anspruch 1, **dadurch gekennzeichnet,** daß die Heizeinrichtung (4) mittels Entfernungsmeßwerte (S₁, S₂, S₃, S₄) einer Entfernungserfassungseinrichtung (7) gesteuert wird.

3. Verfahren nach Anspruch 1, **dadurch gekennzeichnet,** daß bei einer relativ kleinen Entfernung (S₁, S₂) die Heizeinrichtung (4) überproportional kleiner gesteuert wird.

4. Verfahren nach Anspruch 1, **dadurch gekennzeichnet,** daß die Entfernungserfassungseinrichtung (7) derart mit einer Signaleinrichtung (10) gekoppelt ist, daß bei Überschreiten eines vorgegebenen Erfassungsbereichs (S₄) die Signaleinrichtung (10) aktiviert wird.

5. Verfahren nach Anspruch 1, **dadurch gekennzeichnet,** daß die Heizeinrichtung (4) derart mit der Entfernungserfassungseinrichtung (7) gekoppelt ist, daß bei Überschreiten des Erfassungsbereichs (S₄) die Heizeinrichtung (4) ausgeschaltet wird.

6. Verfahren nach Anspruch 4, **dadurch gekennzeichnet,** daß die Heizeinrichtung (4) mit einer Verzögerung ausgeschaltet wird, wenn nicht innerhalb einer vorgegebenen Zeitspanne das Objekt (1) sich wieder im Erfassungsbereich (S₄) befindet.

7. Verfahren nach Anspruch 1, **dadurch gekennzeichnet,** daß auch das Gebläse (5) - insbesondere im Nahbereich (S₀ - S₁) - proportionalartig zur Entfernung (S) gesteuert wird.

8. Verfahren nach Anspruch 1, **dadurch gekennzeichnet,** daß abhängig von der Größe (D) eines zu behandelnden Objekts (1) die Heizleistung proportional verändert wird.

9. Handluftdusche mit einer mit einer Leistungssteuerungseinrichtung verbundenen Heizeinrichtung und einem Gebläse zum Behandeln eines Objekts durch einen auf das Objekt gerichteten Warmluftstrom, **dadurch gekennzeichnet**,
daß die Handluftdusche (3) mit einer Entfernungserfassungseinrichtung (7) versehen ist, die einen Ausgang (12) für ermittelte Entfernungsmeßwerte (S₁, S₂, S₃, S₄) Objekt (1)/Warmluftaustrittsöffnung (8) aufweist, wobei mittels einer Vergleichseinrichtung (13) aus den Entfernungsmeßwerten (S₁, S₂, S₃, S₄) und einem vorgegebenen Temperaturwert einer Temperaturwahleinrichtung (14) proportionalartige Steuersignale derart zum Steuern der Leistungssteuerungseinrichtung (11) gebildet sind, daß weitgehend unabhängig von der Entfernung (S) eine vorgegebene Temperatur des Warmluftstroms (2) auf das Objekt (1) zumindest annähernd konstant bleibt.

10. Handluftdusche nach Anspruch 9, **dadurch gekennzeichnet,** daß die Vergleichseinrichtung (13) mit einem Umgebungstemperaturfühler (15) verbunden ist.

11. Handluftdusche nach Anspruch 9, **dadurch gekennzeichnet,** daß ein Warmlufttemperaturfühler (16) zum Erfassen der Warmlufttemperatur an der Luftaustrittsöffnung (8) vorgesehen ist, der mit einem Regler (17) verbunden ist zum Regeln der Warmlufttemperatur an der Luftaustrittsöffnung (8) auf den von der Vergleichseinrichtung (13) vorgegebenen Temperaturwert.

12. Handluftdusche nach Anspruch 9, **dadurch gekennzeichnet,** daß eine mit der Entfernungserfassungseinrichtung (7) gekoppelte Signaleinrichtung (10) vorgesehen ist, die das Überschreiten eines vorgegebenen Erfassungsbereichs (S₄) signalisiert.

13. Handluftdusche nach Anspruch 9, **dadurch gekennzeichnet,** daß die Heizeinrichtung (4) derart mit der Entfernungserfassungseinrichtung (7) verbunden ist, daß bei Überschreiten des Erfassungsbereichs (S₄) ein Ausschalten der Heizeinrichtung (4) erfolgt.

14. Handluftdusche nach Anspruch 13, **dadurch gekennzeichnet,** daß das Ausschalten über eine Zeitverzögerungseinrichtung (26) dann erfolgt, wenn nicht innerhalb einer vorgegebenen Zeitspanne das Objekt (1) sich wieder im Erfassungsbereich (S₄) befindet.

15. Handluftdusche nach Anspruch 14, **dadurch gekennzeichnet,** daß die Zeitverzögerungseinrichtung (26) mit einer Rückstelleinrichtung (27) versehen ist, die dann aktiviert ist, wenn innerhalb einer vorgegebenen Zeitspanne das Objekt (1) sich wieder im Erfassungsbereich (S₄) befindet.

16. Handluftdusche nach Anspruch 9, **dadurch gekennzeichnet,** daß die Steuersignale (S₁, S₂, S₃, S₄) zum Steuern einer Gebläsesteuerungseinrichtung (28) herangezogen sind.

17. Handluftdusche nach Anspruch 9, **dadurch gekennzeichnet,** daß die Entfernungserfassungseinrichtung (7) mit einer Ultraschallsendeeinrichtung (29) und einer Ultraschallempfangseinrichtung (30) versehen ist, wobei zum Messen der (relativen) Entfernung (S) die Laufzeit der reflektierten Ultraschallwellen (31) herangezogen ist.

18. Handluftdusche nach Anspruch 17, **dadurch gekennzeichnet,** daß die Sendeeinrichtung (29) wechselweise als Empfängereinrichtung (30) vorgesehen ist oder umgekehrt.

19. Handluftdusche nach Anspruch 9, **dadurch gekennzeichnet,** daß die Entfernungserfassungseinrichtung (7) mit einer Infrarotlichtsendeeinrichtung (32) und einer Infrarotreflexlichtempfangseinrichtung (33) versehen ist.

20. Handluftdusche nach Anspruch 17 oder 19, **dadurch gekennzeichnet,** daß die Ultraschallwellen (31) oder das Infrarotlicht kodiert sind.

21. Handluftdusche nach Anspruch 9, **dadurch gekennzeichnet,** daß mittels einer Objektgrößenerkenneinrichtung (58) abhängig von der Größe (D) eines zu behandelnden Objekts (1) die Heizleistung (P) proportional verändert ist.

22. Verfahren nach Anspruch 1 oder/und Handluftdusche nach Anspruch 9, **dadurch gekennzeichnet,** daß als Objekt (1) das Kopfhaar (59) einer Person (60) vorgesehen ist.

## Claims

1. A method of treating an object with a stream of hot air directed at the object by means of a hand-held drier provided with a heater and a fan, characterised in that the heater (4) is proportionally controlled as a function of the distance (S) between the object (1) and the hot-air outlet opening (8) so that a predetermined temperature of the hot-air stream (2) directed at the object (1) remains at least substantially constant substantially irrespective of the distance (S).

2. A method according to claim 1, characterised in that the heater (4) is controlled by means of distance measurements (S₁, S₂, S₃, S₄) established by a distance detector (7).

3. A method according to claim 1, characterised in that, for a relatively short distance (S₁, S₂), the heater (4) is controlled additionally proportionally less.

4. A method according to claim 1, characterised in that the distance detector (7) is connected to a signaling device (10) in such a manner that the signaling device (10) is activated when a predetermined coverage range (S₄) is exceeded.

5. A method according to claim 1, characterised in that the heater (4) is connected to the distance detector (7) in such a manner that the heater (4) is switched off when the coverage range (S₄) is exceeded.

6. A method according to claim 4, characterised in that the heater (4) is switched off after a delay if the object (1) does not come back into the coverage range (S₄) within a predetermined period of time.

7. A method according to claim 1, characterised in that the fan (5) is also controlled in proportion to the distance (S), in particular at close range (S₀ - S₁).

8. A method according to claim 1, characterised in that the heating power is varied proportionally as a function of the size (D) of an object (1) to be treated.

9. A hand-held drier comprising a heater, connected to a power-control device, and a fan for treating an object with a stream of hot air directed at the object, characterised in that the hand-held drier (3) is provided with a distance detector (7) having an output (12) for the distance measurements (S₁, S₂, S₃, S₄) established between the object (1) and the hot-air outlet opening (8), a comparator (13) being used to derive proportional control signals from the distance measurements (S₁, S₂, S₃, S₄) and a predetermined temperature value from a temperature selector (14) in order to control the power-control device (11) in such a manner that a predetermined temperature of the hot-air stream (2) directed at the object (1) remains at least substantially constant substantially irrespective of the distance (S).

10. A hand-held drier according to claim 9, characterised in that the comparator (13) is connected to an ambient-temperature sensor (15).

11. A hand-held drier according to claim 9, characterised in that a hot-air temperature sensor (16) is provided for detecting the temperature of the hot air at the air outlet opening (8) and is connected to a regulator (17) for regulating the temperature of the hot air at the air outlet opening (8) to the temperature value predetermined by the comparator (13).

12. A hand-held drier according to claim 9, characterised in that a signalling device (10) is provided which is connected to the distance detector (7) and emits a signal if a predetermined coverage range (S₄) is exceeded.

13. A hand-held drier according to claim 9, characterised in that the heater (4) is connected to the distance detector (7) in such a manner that the heater (4) is switched off if the coverage range (S₄) is exceeded.

14. A hand-held drier according to claim 13, characterised in that the heater (4) is switched off via a time-delay device (26) if the object (1) does not come back into the coverage range (S₄) within a predetermined period of time.

15. A hand-held drier according to claim 14, characterised in that the time-delay device (26) is provided with a restoring device (27) which is activated when the object (1) comes back into the coverage range (S₄) within a predetermined period of time.

16. A hand-held drier according to claim 9, characterised in that the control signals (S₁, S₂, S₃, S₄) are used to control a fan controller (28).

17. A hand-held drier according to claim 9, characterised in that the distance detector (7) is provided with an ultrasonic transmitter (29) and an ultrasonic receiver (30), the transit time of the reflected ultrasonic waves (31) being used to measure the (relative) distance (S).

18. A hand-held drier according to claim 17, characterised in that the transmitter (29) alternates as a receiver (30) or vice versa.

19. A hand-held drier according to claim 9, characterised in that the distance detector (7) is provided with an infrared light transmitter (32) and an infrared reflected-light receiver (33).

20. A hand-held drier according to claim 17 or 19, characterised in that the ultrasonic waves (31) or the infrared light is coded.

21. A hand-held drier according to claim 9, characterised in that the heating power (P) is varied proportionally by means of an object-size detector (58) as a function of the size (D) of an object (1) to be treated.

22. A method according to claim 1 and/or a hand-held drier according to claim 9, characterised in that the head hair (59) of a person (60) is provided as an object (1).

## Revendications

1. Procédé pour traiter un objet par un courant d'air chaud, dirigé sur l'objet, a l'aide d'une soufflante à main, qui est pourvue d'un dispositif de chauffage et d'un ventilateur, caractérisé en ce que le dispositif de chauffage (4) est commandé proportionnellement, en fonction de la distance (S) entre l'objet (1) et l'orifice de sortie (8) de l'air chaud, de façon que, d'une manière pour ainsi dire indépendante de la distance (S), une température prédéfinie du courant d'air chaud (2) arrivant sur l'objet (1) reste au moins approximativement constante.

2. Procédé selon la revendication 1, caractérisé en ce que le dispositif de chauffage (4) est commandé par l'intermédiaire de valeurs de mesure de distance (S₁, S₂, S₃, S₄) d'un dispositif (7) détecteur de distance.

3. Procédé selon la revendication 1, caractérisé en ce que, pour une distance (S₁, S₂) relativement petite, la commande du dispositif de chauffage (4) est plus que proportionnellement plus petite.

4. Procédé selon la revendication 1, caractérisé en ce que le dispositif (7) détecteur de distance est couplé a un dispositif de signalisation (10) de façon que le dispositif de signalisation (10) soit activé quand la couverture de détection (S₄) passe au-delà d'une valeur prédéfinie.

5. Procédé selon la revendication 1, caractérisé en ce que le dispositif de chauffage (4) est couplé au dispositif (7) détecteur de distance de façon à déconnecter le dispositif de chauffage (4) quand la couverture de détection (S₄) dépasse la valeur prédéfinie.

6. Procédé selon la revendication 4, caractérisé en ce que le dispositif de chauffage (4) est déconnecté avec un certain retard quand l'objet (1), dans un laps de temps prédéfini, ne se retrouve pas dans la couverture de détection (S₄).

7. Procédé selon la revendication 1, caractérisé en ce que même le ventilateur (5) - en particulier dans le domaine proche (Sₒ - S₁) - est commandé proportionnellement à la distance (S).

8. Procédé selon la revendication 1, caractérisé en ce que la puissance de chauffage varie proportionnellement à la taille (D) d'un objet (1) à traiter.

9. Soufflante à main, comportant un dispositif de chauffage relié à un dispositif de commande de puissance et un ventilateur pour traiter un objet par un courant d'air chaud dirigé sur l'objet, caractérisée en ce que la soufflante à main (3) est pourvue d'un dispositif (7) détecteur de distance, qui comporte une sortie (12) pour des valeurs de mesure de distance déterminées (S₁, S₂, S₃, S₄) (objet (1)/orifice (8) de sortie d'air chaud), auquel cas, à l'aide d'un dispositif comparateur (13), et pour commander le dispositif (11) de commande de puissance, des signaux de commande sont formés, à partir des valeurs de mesure de distance (S₁, S₂, S₃, S₄) et d'une valeur de température prédéfinie d'un dispositif (14) sélecteur de température, de façon que, d'une manière pour ainsi dire indépendante de la distance (S), une température prédéfinie du courant d'air chaud (2) arrivant sur l'objet (1) reste au moins approximativement constante.

10. Soufflante à main selon la revendication 9, caractérisée en ce que le dispositif comparateur (13) est relié à un capteur (15) de température ambiante.

11. Soufflante à main selon la revendication 8, caractérisée en ce qu'un capteur (16) de température d'air chaud est prévu pour détecter la température de l'air chaud au niveau de l'orifice de sortie d'air (8), capteur qui est relié à un régulateur (17) pour réguler la température de l'air chaud au niveau de l'orifice de sortie d'air (8) à la valeur de la température prédéfinie par le dispositif comparateur (13).

12. Soufflante à main selon la revendication 9, caractérisée en ce qu'on prévoit un dispositif de signalisation (10), couplé au dispositif ( 7 ) détecteur de distance, et qui signale quand la couverture de détection (S₄) dépasse une valeur prédéfinie.

13. Soufflante à main selon la revendication 9, caractérisée en ce que le dispositif de chauffage (4) est relié au dispositif (7) détecteur de distance de telle sorte qu'il en résulte une déconnexion du dispositif de chauffage (4) quand la couverture de détection (S₄) dépasse la valeur prédéfinie.

14. Soufflante à main selon la revendication 13, caractérisée en ce que la déconnexion s'effectue par l'intermédiaire d'un dispositif de temporisation (26) quand, dans un laps de temps prédéfini, l'objet ne se retrouve pas dans la couverture de détection (S₄).

15. Soufflante à main selon la revendication 14, caractérisée en ce que le dispositif temporisateur (26) est pourvu d'un dispositif de remise à zéro (27), qui est activé quand, dans un laps de temps prédéfini, l'objet (1) ne se retrouve pas dans la couverture de détection (S₄).

16. Soufflante à main selon la revendication 9, caractérisée en ce que les signaux de commande (S₁, S₂, S₃, S₄) sont utilisés pour commander un dispositif (28) de commande de ventilateur.

17. Soufflante à main selon la revendication 9, caractérisée en ce que le dispositif (7) détecteur de distance est pourvu d'un dispositif (29) émetteur d'ultrasons et d'un dispositif (30) récepteur d'ultrasons, auquel cas, pour mesurer la distance (relative) (S), on fait appel au temps de propagation des ondes ultrasonores réfléchies (31).

18. Soufflante à main selon la revendication 17, caractérisée en ce que le dispositif émetteur (29) peut aussi être prévu comme un dispositif récepteur (20), ou inversement.

19. Soufflante à main selon la revendication 9, caractérisée en ce que le dispositif (7) détecteur de distance est pourvu d'un dispositif (32) émetteur de lumière infrarouge et d'un dispositif (33) récepteur de lumière infrarouge réfléchie.

20. Soufflante à main selon la revendication 17 ou 18, caractérisée en ce que les ondes ultrasonores (31) ou la lumière infrarouge sont codées.

21. Soufflante à main selon la revendication 9, caractérisée en ce que, à l'aide d'un dispositif (58) de reconnaissance de la taille des objets, on fait varier la puissance de chauffage (P) proportionnellement à la taille (D) d'un objet (1) à traiter.

22. Procédé selon la revendication 1 et/ou soufflante à main selon la revendication 9, caractérisé(e) en ce qu'on prévoit en tant qu'objet (1) les cheveux (59) se trouvant sur la tête d'une personne (60).
